# EUROPÄISCHE PATENTSCHRIFT

(11) **EP 0 185 861 B1**
(45) Veröffentlichungstag und Bekanntmachung des Hinweises auf die Patenterteilung: **27.03.1991**
(21) Anmeldenummer: 85112465.1
(22) Anmeldetag: 02.10.1985
(51) Int. Cl.: E01C 5/06

(54) **Pflasterstein-Bausatz**
Set of paving stones
Jeu d'éléments de pavage

(30) Priorität: 15.12.1984 DE 3445866
(43) Veröffentlichungstag der Anmeldung: 02.07.1986
(73) Patentinhaber: Metten Produktions- und Handels GmbH, D-51491 Overath (DE)
(72) Erfinder: Cramer, Werner, D-5060 Bergisch Gladbach 2 (DE)
(74) Vertreter: Nau, Walter, Dipl.-Ing.

(56) Entgegenhaltungen:
- DE-U- 1 997 751
- DE-U- 7 128 331
- DE-U- 8 418 436
- GB-A- 1 540 520

## Beschreibung

Die Erfindung bezieht sich auf einen Pflasterstein-Bausatz, insbesondere für Betonpflastersteine, mit zumindest drei verschiedenen,rechteckig und eben ausgebildeten Pflastersteinen, die eine Stärke von ca. 8 cm aufweisen.

Ein Pflasterstein-Bausatz mit drei verschiedenen rechteckigen Steinen gemäß dem Gattungsbegriff wird von der Anmelderin unter der Bezeichnung "SIENA" hergestellt. Diese Steine sind abwechselnd rechteckig, quadratisch und wieder rechteckig mit einer Seitenlänge von 30 mal 20 cm; 20 mal 20 cm und 10 mal 20 cm. Die Pflastersteine "SIENA" ergeben eine schöne und ansprechende Fläche, wobei jedoch der Musterschatz begrenzt ist.

Aufgabe der vorliegenden Erfindung ist es, einen Pflasterstein-Bausatz zu schaffen, mit dem mit einfachen Mitteln ein abwechslungsreiches und vielfältiges Verlegemuster erstellt werden kann. Dies soll auch mit wenig Steinabfall und damit mit wenig Schneid- bzw. Bearbeitungsaufwand erfolgen.

Gelöst wird die Aufgabe der Erfindung dadurch, daß der Grund-Pflasterstein-Bausatz aus drei quadratischen Pflastersteinen besteht wobei die quadratischen Flächen untereinander im Verhältmis von 1:4:16 abgestuft sind. Dadurch ist es in einfacher Weise möglich, einen großen Pflasterstein durch vier mittlere und einen mittleren durch vier kleine Steine zu ersetzen, so daß mit geringem Verlegeaufwand ein schönes und abwechslungsreiches Verlegemuster erzielt werden kann. Als besonders vorteilhaft haben sich dabei die Pflastersteinmaße 30 mal 30 cm; 15 mal 15 cm und 7,5 mal 7,5 cm herausgestellt. Weiterhin läßt sich mit diesem Pflasterstein-Bausatz eine gute und einfach Anpassung an verschiedene Belastungen erreichen und die Flächenpressungen vergleichmäßigen. Dies ist z.B. zur Anpassung an Fahrspuren von Einfahrten u.dgl. wichtig. Durch die vorgeschlagene Abstufung erfolgt auch eine gute Anpassung an unterschiedliche Platzverhältnisse mit wenig Bruch- bzw. Schneidarbeit.

Um den erfindungsgemäßen Pflasterstein-Bausatz an den bekannten "SIENA"-Bausatz anschließen zu können, aber auch unabhängig davon die Modifikationsmöglichkeiten zu erhöhen, werden gemäß einer Weiterbildung der Erfindung zwei Zusatzpflastersteine rechteckigen Formats vorgesehen, deren Seitenlänge 1/2 mal 1/3 und 1/2 mal 2/3 der Seitenlänge des großen, quadratischen Pflastersteins beträgt. Die Abmessungen dieser Steine, angepaßt an die bevorzugten Maßen der quadratischen Steine, betragen 15 mal 10 cm und 15 mal 20 cm. Die zuletzt genannten Steine lassen sich also auch mit den drei Grundsteinen zu einem 5-Steine-Bausatz kombinieren und haben eine Fläche von 1/3 bzw. 1/6 des großen, quadratischen Pflastersteins.

Zur weiteren Erläuterung der Erfindung wird auf die Abbildungen verwiesen, in denen Ausführungsbeispiele der Erfindung dargestellt sind. Es zeigen:
- Fig. 1: in der oberen Reihe den Pflasterstein-Bausatz mit drei Steinen in Draufsicht und darunter die beiden rechteckigen Zusatzpflastersteine,
- Fig. 2: einen Ausschnitt aus einem Verlegemuster, das gebildet ist aus dem Pflasterstein-Bausatz mit drei Steinen und
- Fig. 3: ein Verlegemuster mit dem Pflasterstein-Bausatz mit fünf Steinen.

In Fig. 1 weist der große quadratische Stein 1 eine Seitenlänge von L auf, wobei L bevorzugt 30 cm beträgt. Der nächstkleinere quadratische Stein 2 weist eine Seitenlänge von 1/2 L und der kleine quadratische Stein 3 die Seitenlänge von 1/4 L auf. Der große rechteckige Zusatzpflasterstein 4 hat die Maße 1/2 mal 2/3 L, wobei sich die bevorzugte Größe von 15 mal 20 cm ergibt, während der kleine rechteckige Zusatzpflasterstein 5 bevorzugt in den Maßen 15 mal 10 cm ausgeführt ist.

In Figur 2 sind nur quadratische Steine 1-3 zu einem Verlegemuster zusammengestellt, während Figur 3 ein verlegemuster zeigt, in dem zusätzlich die Zustzsteine 4 und 5 integriert sind. Diese Verlegemuster nach Fig. 2 und 3 sind nur Beispiele ohne besondere Bevorzugung. Selbstverständlich lassen sich mit diesen pflastersteinen die verschiedenartigsten Verlegemuster herstellen, deren Aufzählung und Darstellung den Rahmen der Anmeldung sprengen würde.

## Patentansprüche

1. Pflasterstein-Bausatz, insbesondere für Betonpflastersteine, mit zumindest drei verschiedenen, rechteckig und eben ausgebildeten Pflastersteinen, die eine Stärke von ca. 8 cm aufweisen,
dadurch gekennzeichnet, daß der Grund-Pflasterstein-Bausatz aus drei quadratischen Pflastersteinen (1 - 3) besteht, wobei die quadratischen Flächen untereinander im Verhältnis von 1 : 4 : 16, bzw. die Seitenlängen wie 1/4 L : 1/2 L : L, abgestuft sind.

2. Pflasterstein-Bausatz nach Anspruch 1,
dadurch gekennzeichnet, daß die Seitenlängen der großen Pflastersteine (1) 30 cm, die der mittleren (2) 15 cm und die der kleinen Pflastersteine (3) 7,5 cm betragen.

3. Pflasterstein-Bausatz nach Anspruch 1,
gekennzeichnet durch zwei Zusatzpflastersteine (4 u. 5) rechteckigen Formats, deren Seitenlänge 1/2 mal 1/3 (Stein 5) und 1/2 mal 2/3 (Stein 4) der Seitenlänge des großen, quadratischen Pflastersteins (1) betragen.

## Claims

1. A set of paving stones, especially concrete paving stones, the set made up of at least three differently sized rectangular paving stones, each being flat and having a thickness of substantially 8cm, characterized in that the basic set comprises three square paving stones (1 to 3), and in that the ratio of their respective square surfaces is 1 :4 : 16 and that of their side lengths ¼L: ½L:L.

2. A set of paving stones according to claim 1, characterized in that the side lengths of the large-sided stone (1) is 30 cm, those of the medium-sized one (2) 15 cm and those of the small-sized one (3) 7.5 cm.

3. A set of paving stones according to claim 1, characterized in that the set comprises two further rectangularly shaped paving stones (4 and 5), the side lengths of one (stone 5) of these being ½ x 1/3 and those of the other (stone 4) being ½ X 2/3 of the side lengths of the large-sized square stone (1).

## Revendications

1. Jeu d'éléments de pavage, en particulier pour éléments de pavage en béton, avec au moins trois pavés différents, réalisés de façon rectangulaire et unie et comportant une épaisseur d'environ 8 cm, caractérisé en ce que le jeu de base des éléments de pavage est composé de trois pavés carrés (1-3) dont les surfaces s'échelonnent entre elles dans le rapport 1:4:16 et les longueurs des côtés dans le rapport 1/4 L : 1/2 L : L.

2. Jeu d'éléments de pavage selon la revendication 1, caractérisé en ce que la longueur latérale du grand pavé (1) est de 30 cm, celle du moyen (2) de 15 cm et celle du petit (3) 7,5 cm.

3. Jeu d'éléments de pavage selon la revendication 1, caractérisé en ce que deux éléments de pavage (4 et 5) supplémentaires de format rectangulaire, comportent des longueurs de côtés 1/2 x 1/3 (pavé 5) et 1/2 x 2/3 (pavé 4) de la longueur latérale du grand élément de pavage carré (1).
